# EUROPÄISCHE PATENTSCHRIFT

(11) **EP 0 718 549 B1**
(45) Veröffentlichungstag und Bekanntmachung des Hinweises auf die Patenterteilung: **25.06.2003**
(21) Anmeldenummer: 95119255.8
(22) Anmeldetag: 06.12.1995
(51) Int. Cl.: F21V 21/02, F16B 21/09

(54) **Befestigungsvorrichtung**
Fixing device
Dispositif de fixation

(30) Priorität: 22.12.1994 DE 9420582 U
(43) Veröffentlichungstag der Anmeldung: 26.06.1996
(73) Patentinhaber: Patent-Treuhand-Gesellschaft für elektrische Glühlampen mbH, 81543 München (DE)
(72) Erfinder: Kopf, Christian, D-81677 München (DE); Plumeyer, Carsten, D-81549 München (DE)

(56) Entgegenhaltungen:
- DE-U- 9 105 732
- DE-U- 9 114 948
- US-A- 4 338 653

## Beschreibung

Die Erfindung betrifft eine Befestigungsvorrichtung gemäß dem Oberbegriff des Schutzanspruchs 1.

Im Handel ist eine elektrische Leuchte mit einer Befestigungsvorrichtung gemäß dem Oberbegriff des Schutzanspruchs 1 erhältlich. Diese Befestigungsvorrichtung dient zur Wand- oder Deckenmontage der Leuchte. Sie besteht aus einer am Leuchtengehäuse angebrachten Befestigungsschiene, in der zwei mit Durchbrüchen versehene Unterlegscheiben verschiebbar angeordnet sind, und aus zwei zwischen den Schienensträngen angeordneten Löchern im Leuchtengehäuse. Die Durchbrüche und die Löcher besitzen im wesentlichen die Gestalt von länglichen Schlitzen mit einer mittig angeordneten Erweiterung zur Durchführung des Schraubenkopfes. Zur Montage der Leuchte werden die Unterlegscheiben in der Schiene derart verschoben, daß die Durchbrüche mit den Löchern, insbesondere die mittigen Erweiterungen der Löcher und Durchbrüche, zur Deckung kommen, und die Leuchte wird so plaziert, daß die Köpfe der in der Wandfläche vormontierten und teilweise versenkten Schrauben durch die Löcher im Leuchtengehäuse und durch den Durchbruch in der betreffenden Unterlegscheibe hindurchragen. Dabei sind die Abmessungen der schlitzartigen Löcher und Durchbrüche derart auf die Schrauben abgestimmt, daß die Schraubenköpfe nur durch die erweiterten Bereiche der Löcher bzw. Durchbrüche hindurchgefädelt werden können, während die Breite der schlitzförmigen Abschnitte der Durchbrüche und Löcher auf den Durchmesser des Schraubenschäfte abgestimmt ist. Durch geringfügiges Verschieben der Unterlegscheiben und anschließendes Anziehen der Schrauben wird die Leuchte an der Wandfläche befestigt.

Die oben beschriebene Befestigungsvorrichtung hat den Nachteil, daß sie keine ausreichenden Korrekturmöglichkeiten bei einer ungenauen Anbringung der in der Wandfläche vormontierten Schrauben bietet. Sie erlaubt nur eine Korrektur der Position des zu befestigenden Gegenstandes längs der Befestigungsschiene, bietet aber keine Korrekturmöglichkeiten für Versetzungen senkrecht zur Befestigungsschiene. Eine Korrekturoption senkrecht zur Befestigungsschiene ist beispielsweise für den Fall von Bedeutung, daß die vormontierten Schrauben versehentlich auf unterschiedlicher Höhe angebracht wurden und der Gegenstand, beispielsweise eine langgestreckte Leuchte, dadurch statt in horizontaler Lage schief an der Wand befestigt wäre.

Die Patentschrift US 4,338,653 beschreibt eine Leuchte, die mit einer Vorrichtung zu ihrer Befestigung in einer Wandecke versehen ist.

Das gattüngsgemässe Gebrauchsmuster DE 91 05 732 U1 offenbart eine Befestigungsvorrichtung für eine staub- und spritzwassergeschützte Leuchte mit einem entlang einer Schiene verschiebbaren Befestigungselement.

Es ist die Aufgabe der Erfindung, eine Befestigungsvorrichtung bereitzustellen, die es erlaubt, die Position des zu befestigenden Gegenstandes, bei ungenauer Vormontage der Befestigungsschrauben, in Richtung der Befestigungsschiene sowie auch senkrecht zur Befestigungsschiene zu korrigieren.

Diese Aufgabe wird erfindungsgemäß durch die Merkmale des Patentanspruchs 1 gelöst.

Bei der erfindungsgemäßen Befestigungsvorrichtung besitzen die Unterlegscheiben Durchbrüche für die vormontierten Schrauben, die als sich bis zum Rand der Unterlegscheibe erstreckende Aussparungen ausgebildet sind. Außerdem weisen die Ausparungen einen länglichen, sich senkrecht zur Befestigungsschiene erstreckenden ersten Abschnitt auf, dessen Ausdehnung senkrecht zur Schienenrichtung größer als der Durchmesser des Schraubenkopfes ist, und dessen Ausdehnung in Schienenrichtung kleiner als der Durchmesser des Schraubenkopfes, aber größer als der Durchmesser des Schraubenschaftes ist. An den ersten Abschnitt der Aussparung schließt sich ein zweiter Abschnitt an, der an einen dritten, sich bis zum Rand der Unterlegscheibe erstreckenden, konisch erweiterten Abschnitt angrenzt. Ferner ist die Ausdehnung der Löcher im Gegenstand sowohl in Schienenrichtung als auch senkrecht zur Schienenrichtung größer als der Durchmesser der Schraubenköpfe. Durch diese Maßnahmen wird neben der Korrekturmöglichkeit längs der Befestigungsschiene noch eine zusätzliche Korrekturmöglichkeit senkrecht zur Befestigungsschiene geschaffen.

Ein weiterer Vorteil der erfindungsgemäßen Befestigungsvorrichtung besteht darin, daß im Fall einer Über-Kopf-Montage der Gegenstand, z. B. eine Deckenleuchte, an der Zimmerdecke mit Hilfe der Unterlegscheiben und der in der Decke vormontierten, noch nicht angezogenen Schrauben für die Justage vorfixiert werden kann, so daß während der Justierung des Gegenstandes an der Decke keine Hand zum Halten des Gegenstandes benötigt wird.

Nachstehend wird die Erfindung anhand eines bevorzugten Ausführungsbeispiels näher erläutert.

Die Figur zeigt ausschnittweise die Innenseite des Gehäusebodens 1 einer elektrischen Deckenleuchte, die mit der erfindungsgemäßen Befestigungsvorrichtung ausgestattet ist. Diese Befestigungsvorrichtung besteht aus einer Befestigungsschiene 2, die von zwei an der Innenseite des Gehäusebodens 1 angebrachten Schienensträngen 2a geformt wird, und aus zwei Unterlegscheiben 3, die verschiebbar in der Befestigungsschiene 2 angeordnet sind. Der Gehäuseboden 1 weist zwei zwischen den Schienensträngen 2a angeordnete Löcher 4 auf, durch die jeweils eine in der Zimmerdecke vormontierte, teilweise versenkte Schraube 5 hindurchragt. Die Abmessungen der beiden Löcher 4 sind dabei deutlich größer als der Durchmesser der Schraubenköpfe 5a. Die beiden Unterlegscheiben 3 besitzen jeweils einen Durchbruch 6 für je eine der Schrauben 5. Die Durchbrüche 6 sind als sich bis zum Rand der Unterlegscheiben 3 erstreckende Aussparungen ausgebildet. Die Aussparungen 6 besitzen einen länglich-ovalen, sich senkrecht zur Befestigungsschiene 2 erstreckenden ersten Abschnitt 6a und einen in Schienenrichtung verlaufenden, stegartigen, länglichen zweiten Abschnitt 6b sowie einen konisch zum Rand der Unterlegscheibe hin erweiterten dritten Abschnitt 6c. Die Aussparungsabschnitte 6b und 6c dienen nur zum Einfädeln der Schraube 5 in den Abschnitt 6a der Aussparung. Die Ausdehnung des länglichen-ovalen Aussparungsabschnittes 6a längs der Schienenrichtung ist gerade so groß gewählt, daß der Schraubenschaft 5b in die Aussparung 6 eingeführt werden kann, während seine Ausdehnung senkrecht zur Schienenrichtung deutlich größer als der Durchmesser des Schraubenkopfes 5a ist und der Größe des Loches 4 entspricht. Die Justagemöglichkeit der Leuchte an der Decke wird durch die Größe der Löcher 4 und durch die Abmessungen der Aussparungsabschnitte 6a senkrecht zur Befestigungsschiene 2 begrenzt.

Beim stegartigen zweiten Aussparungsabschnitt 6b, der sich unmittelbar an den ersten Abschnitt 6a anschließt, ist die Abmessung senkrecht zur Schiene 2 im wesentlichen auf den Schraubenschaft 5b abgestimmt, also kleiner als der Durchmesser des Schraubenkopfes 5a, aber geringfügig größer als der Durchmesser des Schraubenschaftes 5b, so daß der Schraubenschaft 5b durch den Aussparungsabschnitt 6b hindurchgefädelt werden kann. Der dritte, zum Rand der Unterlegscheibe 3 hin konisch erweiterte Aussparungsabschnitt 6c beginnt am Ende des zweiten Abschnittes 6b und erstreckt sich bis zum Rand der Unterlegscheibe 3.

Zur Befestigung der Deckenleuchte wird der Boden 1 des Leuchtengehäuses derart plaziert, daß die in der Zimmerdecke vormontierten Schrauben 5 durch die Löcher 4 hindurchstoßen. Danach werden die in der Schiene 2 gleitenden Unterlegscheiben 3 verschoben, so daß der Schraubenschaft 5b über den konisch erweiterten Abschnitt 6c und den Aussparungsabschnitt 6b in den Bereich 6a eingefädelt ist. Damit ist die Leuchte bereits an der Zimmerdecke vorfixiert und kann nun noch ausgerichtet werden, ohne daß es erforderlich wäre, während der Justierung eine Hand zum Halten der Leuchte zu verwenden. Nach abgeschlossener Justage der Leuchte werden die Schrauben 5 angezogen, so daß der Schraubenkopf 5 auf der Unterlegscheibe 3 aufliegt und diese gegen den Gehäuseboden 1 drückt.

## Patentansprüche

1. Befestigungsvorrichtung zur Befestigung eines Gegenstandes an einer wandähnlichen Befestigungsfläche mit Hilfe von in der Befestigungsfläche vormontierten, teilweise versenkten Schrauben (5), wobei die Befestigungsvorrichtung folgende Merkmale aufweist:
- mindestens eine am Gegenstand angebrachte Befestigungsschiene (2), längs der wenigstens eine Unterlegscheibe (3) verschiebbar angeordnet ist, wobei die Unterlegscheibe (3) jeweils mit einem Durchbruch (6) für die Schrauben (5) versehen sind,
- mindestens einem Loch (4) pro Schiene (2) im Gegenstand, wobei sich die Löcher (4) jeweils zwischen den Schienensträngen (2a) der betreffenden Schiene (2) befinden, so dass die Schraubenköpfe (5a) durch die Löcher (4) und die Durchbrüche (6) hindurchragen, wobei
- die Durchbrüche (6) der Unterlegscheiben (3) als Aussparungen ausgebildet sind, die einen länglichen, sich quer zur Schiene (2) erstreckenden ersten Abschnitt (6a) besitzen, dessen Ausdehnung quer zur Schienenrichtung größer als der Durchmesser des Schraubenkopfes (5a) ist, und dessen Ausdehnung in Schienenrichtung kleiner als der Durchmesser des Schraubenkopfes (5a), aber größer als der Durchmesser des Schraubenschaftes (5b) ist, und
- die Ausdehnung der Löcher (4) sowohl in Schienenrichtung als auch quer zur Schienenrichtung größer als der Durchmesser der Schraubenköpfe (5a) ist,
**dadurch gekennzeichnet, dass**
- die Aussparungen (6) einen zweiten Abschnitt (6b) aufweisen, der sich an den ersten Abschnitt (6a) anschließt und an einen dritten Abschnitt (6c) angrenzt, wobei der dritte Abschnitt (6c) sich bis zum Rand der Unterlegscheibe (3) erstreckt und zum Rand der Unterlegscheibe (3) hin konisch erweitert ist.

2. Elektrische Leuchte mit einer Befestigungsvorrichtung nach Anspruch 1.

## Claims

1. Fastening device for fastening an object on a wall-like fastening surface with the aid of partially countersunk screws (5) premounted in the fastening surface, the fastening device having the following features:
- at least one fastening rail (2), which is fitted on the object and can be displaced along the at least one shim (3), the shim (3) being provided in each case with an opening (6) for the screws (5),
- at least one hole (4) per rail (2) in the object, the holes (4) being located in each case between the rail tracks (2a) of the relevant rail (2) such that the screw heads (5a) project through the holes (4) and the openings (6),
- the openings (6) of the shims (3) being constructed as cutouts which have an elongated first section (6a) which extends transverse to the rail (2) and whose extent transverse to the rail direction is greater than the diameter of the screw head (5a), and whose extent in the rail direction is smaller than the diameter of the screw head (5a), but greater than the diameter of the screw shank (5b), and
- the extent of the holes (4) both in the rail direction and transverse to the rail direction is greater than the diameter of the screw heads (5a),
**characterized in that**
- the cutouts (6) have a second section (6b), which adjoins the first section (6a) and borders a third section (6c), the third section (6c) extending up to the edge of the shim (3) and being conically widened towards the edge of the shim (3).

2. Electric luminaire having a fastening device according to Claim 1.

## Revendications

1. Dispositif de fixation pour la fixation d'un objet sur une surface de fixation similaire à une paroi, à l'aide de vis (5) montées au préalable dans la surface de fixation et partiellement noyées, le dispositif de fixation présentant les particularités suivantes :
- au moins une glissière de fixation (2) placée sur l'objet, le long de laquelle est disposé de manière à pouvoir y coulisser, au moins une rondelle intercalaire (3), les rondelles intercalaires (3) étant pourvues chacune d'une ouverture de passage (6) pour les vis (5),
- au moins un trou (4) par glissière (2), dans l'objet, les trous (4) se trouvant chacun entre les nervures de glissière (2a) de la glissière (2), de sorte que les têtes de vis (5a) traversent les trous (4) et les ouvertures de passage (6),
- les ouvertures de passage (6) des rondelles intercalaires (3) étant réalisées en tant qu'encoches qui possèdent un premier tronçon (6a) oblong, s'étendant transversalement à la glissière (2) et dont l'étendue transversalement à la direction de la glissière est plus grande que le diamètre de la tête de vis (5a), et dont l'étendue dans la direction de la glissière est plus petite que le diamètre de la tête de vis (5a), mais plus grande que le diamètre de la tige ou corps de vis (5b), et
- l'étendue des trous (4), aussi bien dans la direction de la glissière que transversalement à la direction de la glissière, est plus grande que le diamètre des têtes de vis (5a),
**caractérisé en ce que**
- les encoches (6) présentent un second tronçon (6b) qui se raccorde au premier tronçon (6a) et avoisine un troisième tronçon (6c), le troisième tronçon (6c) s'étendant jusqu'au bord de la rondelle intercalaire (3) et s'évasant de manière conique en direction du bord de la rondelle intercalaire (3).

2. Lampe d'éclairage électrique comprenant un dispositif de fixation selon la revendication 1.
